# EUROPÄISCHE PATENTSCHRIFT

(11) **EP 1 742 766 B1**
(45) Veröffentlichungstag und Bekanntmachung des Hinweises auf die Patenterteilung: **03.12.2008**
(21) Anmeldenummer: 05737908.3
(22) Anmeldetag: 28.04.2005
(51) Int. Cl.: B24B 13/00, B24B 27/00

(54) **LINSENBEARBEITUNGSMASCHINE**
LENS MACHINING MACHINE
MACHINE D'USINAGE DE LENTILLES

(30) Priorität: 30.04.2004 DE 102004021721
(43) Veröffentlichungstag der Anmeldung: 17.01.2007
(73) Patentinhaber: Schneider GmbH + Co. KG, 35239 Steffenberg (DE)
(72) Erfinder: SCHNEIDER, Gunter, 35037 Marburg (DE); BUCHENAUER, Helwig, 35232 Dautphetal-Buchenau (DE); KRÄMER, Klaus, 35232 Dautphetal-Friedensdorf (DE)
(74) Vertreter: Thews, Gustav
(86) Internationale Anmeldenummer: PCT/EP2005/051923
(87) Internationale Veröffentlichungsnummer: WO 2005/105372

(56) Entgegenhaltungen:
- EP-A- 1 175 962
- DE-A1- 10 248 104
- DE-A1- 19 800 841
- US-A1- 2002 006 764

## Beschreibung

Die Erfindung bezieht sich auf eine Bearbeitungsmaschine für Linsen gemäß dem Oberbegriff des Patentanspruchs 1 sowie auf ein Verfahren zum Bedienen der Bearbeitungsmaschine. Hierbei handelt es sich um eine Bearbeitungsmaschine für optische Linsen mit einem ersten als Transportaufnahme ausgebildeten Werkstückantrieb mit einer ein Spannfutter aufweisenden Werkstückspindel, einem als Werkstückwender ausgebildeten Werkstückwechsler zum Werkstückaustausch zwischen dem Werkstückantrieb und einem Werkstückvorrat sowie einer Bearbeitungsstation zum Bearbeiten eines Werkstücks, wobei die Werkstückspindel des Werkstückantriebs um eine Rotationsachse c1 rotierbar ist und der Werkstückantrieb um eine rechtwinklig zur Rotationsachse c1 angeordnete erste Schwenkachse b1 schwenkbar ist und der Werkstückantrieb um eine rechtwinklig zur ersten Schwenkachse b1 angeordnete Drehachse k drehbar ist.

Es ist bereits eine Linsenbearbeitungsmaschine aus der DE 102 48 104 A1 bekannt. Diese Linsenbearbeitungsmaschine weist dabei einen Tisch mit mindestens zwei Arbeits- bzw. Werkzeugstationen auf, die über eine an einem Roboterarm angeordnete Werkstückspindel angefahren werden. Die Werkstückspindel des Roboterarms weist dabei sowohl eine Linsenaufnahme als auch eine Werkzeuggreifvorrichtung auf. Der hier zum Einsatz kommende Roboter bzw. Roboterarm ist zum einen sehr teuer und gewährleistet zum anderen, abhängig von seinem Aktionsradius, eine begrenzte Polier- bzw. Bearbeitungskraft.

Der Erfindung liegt die Aufgabe zugrunde, eine Bearbeitungsmaschine für Linsen derart auszubilden und anzuordnen, dass eine schnelle und effiziente Bearbeitung des Werkstücks gewährleistet ist.

Gelöst wird die Aufgabe **durch** eine Bearbeitungsmaschine **gemäß Anspruch 1.**

Hierdurch wird erreicht, dass unter Ausnutzung der vorgenannten Achsen in Zusammenhang mit den für die Achsen einsetzbaren Antrieben wie Kugelrollspindel-Antriebe zum einen die erforderliche Bewegungsvielfalt der Werkstückantriebe und zum anderen die gewünschte Bearbeitungskraft der Werkstückantriebe gewährleistet ist. Daneben ist ein einfacher paralleler Einsatz eines zweiten Werkstückantriebs möglich, sodass die Bearbeitungszeit für ein Linsenpaar in etwa im Bereich der Bearbeitungszeit einer Linse unter Einsatz eines Roboterarms ist. Hierbei ist zu beachten, dass Linsen im Wesentlichen paarweise gefertigt werden, sodass aufgrund des Einsatzes von zwei Werkstückantrieben und zwei Bearbeitungsstationen die Logistik, also der An- und Abtransport der Linsen sowie der Bearbeitungszyklus bezüglich der Linsen erheblich vereinfacht wird. Die beiden Werkstückantriebe besitzen dabei jeweils eine Spindel-Rotations-Achse c1, c2, die insoweit eine gesteuerte Rotation der Werkstücke gewährleistet. Die jeweilige Spindel bzw. der jeweilige Werkstückantrieb kann dabei um die erste Schwenkachse b1, b2 in einer Pendelbewegung verschwenkt werden. Diese Pendelbewegung wird dabei durch einen Schwenkmotor gewährleistet. Der Schwenkmotor ist zusammen mit dem jeweiligen Werkstückantrieb auf einem Translationsschlitten translatorisch verfahrbar angeordnet. Der Translationsschlitten bewegt sich dabei in Richtung der Translationsachse und wird für jeden Werkstückantrieb bzw. jeden Schwenkmotor getrennt angesteuert und angetrieben. Die beiden so gebildeten Werkstückantriebe inklusive der Schwenkmotoren und der Translationsschlitten sind gemeinsam auf einer als Schwenkplatte ausgebildeten Schwenkeinheit angeordnet und werden über diese Schwenkplatte um die Drehachse k verschwenkt und wahlweise in paralleler Richtung einer Hubachse w angehoben bzw. abgesenkt. Vorzugsweise sind die Lage und die Ausrichtung der Hubachse w und der Drehachse k identisch. Die Verschwenkbewegung um die Drehachse k dient der horizontalen Positionierung der beiden Werkstückantriebe im Bereich einer Bearbeitungsstation einerseits und im Bereich eines Werkstückwechslers bzw. Werkstückvorrats oder einer Waschstation andererseits. Die Hub- und Senkbewegung in Richtung der Hubachse w dient einer vertikalen Positionierung im Bereich der Waschstation bzw. des Werkstückwechslers und im Bereich der Bearbeitungsstation.

Eine **zusätzliche** Möglichkeit ist gemäß einer Weiterbildung, dass die Werkstückantriebe eine gemeinsame parallel bzw. koaxial zur **Drehachse** k angeordnete, translatorische Hubachse w aufweisen, in deren Richtung sie verschiebbar gelagert und angetrieben sind. Somit wird die gemeinsame Bewegung der beiden Werkstückantriebe betreffend eine schnelle und ausreichend genaue Einstellung gewährleistet.

Insbesondere bei der Nachbearbeitung der Werkstücke gewährleistet die unabhängige Bewegung einen optimalen und effizienten Bearbeitungsprozess. Die Hub- und Senkbewegung in Richtung der Hubachse w dient dabei neben einer Positionierung im Bereich der Bearbeitungsstation bzw. im Bereich des Werkzeugwechslers zudem der Generierung der gewünschten Anlagekraft beim Bearbeitungsprozess.

Vorteilhaft ist es auch, dass zwei Werkstückwechsler vorgesehen sind und der jeweilige Werkstückwechsler um eine rechtwinklig zur Hubachse w angeordnete Schwenkachse s zwischen einer Position W1 unterhalb des Werkstückantriebs und mindestens einer Position W2 oberhalb des Werkstückvorrats verschwenkbar und in Richtung einer parallel zur Hubachse w angeordneten, vertikalen Senkachse n1, n2 translatorisch angetrieben und bewegbar ist und durch den Werkstückwechsler das Werkstück zwischen einer Position unterhalb des Werkstückantriebs und einer Position oberhalb des Werkstückvorrats transportierbar und dabei um 180° verschwenkbar ist. Durch die so ausgebildete Schwenkachse s wird das jeweilige Werkstück ausgehend von seiner Position auf dem Förderband um 180° gedreht, d. h. seine auf dem Förderband nach unten ausgerichtete Unterseite ist nach dem Verschwenken nach oben ausgerichtet, sodass der Werkstückantrieb dort angreifen kann. Die translatorische Bewegung in Richtung der Senkachse n1, n2 gewährleistet dabei neben der durch die Schwenkachse s gewährleisteten Ausrichtung der Winkellage nach eine entsprechende Ausrichtung der Höhe nach zwecks Übergabe des jeweiligen Werkstücks an den Werkstückantrieb bzw. Aufnahme vom Transportband. Sowohl die Senk- als auch die Schwenkbewegung um die Achse s erfolgen dabei vorzugsweise für jeden Werkstückwechsler.

Dabei ist auch vorgesehen, dass die Arbeitsstation als Polierstation ausgebildet ist und mindestens zwei angetriebene Polierteller aufweist, die jeweils um eine Polierachse p1, p2 drehbar gelagert und in Richtung einer parallel bzw. koaxial zur Polierachse p1, p2 angeordneten translatorischen Teleskopachse z1, z2 geführt sind. Die Polierteller sind dabei derart angeordnet, dass jeweils ein Werkstückantrieb über einem der Polierteller platzierbar ist. Beide Werkstücke können dann gleichzeitig und unabhängig voneinander bearbeitet werden, da über den jeweiligen Werkstückantrieb die Relativgeschwindigkeit zwischen dem Werkzeug und dem Werkstück einerseits und über den Teleskopantrieb die jeweilige Anlagekraft andererseits einstellbar ist. Da insbesondere beim Bearbeiten bzw. Polieren von Linsen mit Gleitsichtflächen mit Polierwerkzeugen gearbeitet werden muss, die kleiner sind als die zu bearbeitende Linse selbst, sind die oben genannte Bewegungsachse, also die jeweilige Rotationsachse c1, c2, die beiden Schwenkachsen b1, b2, die beiden Verschiebeachsen x1, x2 sowie die beiden Polierachsen p1, p2 und die beiden Teleskopachsen z1, z2 zur Gewährleistung der gewünschten individuellen, lokalen Materialabtragung von Vorteil. Dabei bildet das Werkstück mit Bezug auf die Teleskopachsen z1, z2 den axialen Anschlag für das teleskopierbare Werkzeug bzw. den Polierteller. Somit kann die jeweilige Anlagekraft, die Winkellage zwischen dem Polierteller und dem Werkstück, die erforderliche Relativgeschwindigkeit zwischen dem Polierteller und dem Werkstück sowie der seitliche Versatz zwischen dem Polierteller und dem Werkstück zwecks Bearbeitung der gesamten Linsenfläche eingestellt werden.

Von Bedeutung für die vorliegende Erfindung ist, dass der jeweilige Polierteller über einen um die Polierachse p1, p2 drehbaren und parallel zur Polierachse p1, p2 verschiebbaren, luftunterstützten Teleskopantrieb angetrieben ist, wobei der Polierteller zwecks Rotation über einen Faltenbalg und ein Kardangelenk mit dem Teleskopantrieb bzw. der Polierwelle antreibbar verbunden ist. Die Verschwenkbewegung des Poliertellers ist somit über das Kardangelenk geführt und angetrieben. Das Kardangelenk bzw. die jeweilige Schwenkachse ist dabei mit minimalem axialen Abstand zum Polierteller angeordnet, damit eine möglichst Versatzfreie Umlenkung gewährleistet ist. Die translatorische, koaxiale Bewegung wird durch die zylinderförmige Translationsachse geführt und pneumatisch angetrieben. Die Verwendung eines Teleskopantriebs bzw. der Teleskopachsen z1, z2 für den Polierteller gewährleistet die Einstellung der gewünschten Anlagekraft zwischen dem Polierteller und dem Werkstück. Dabei ist die Translationsachse bzw. die Teleskopführung reibungsarm ausgebildet, sodass auch bei geringer Anlagekraft bzw. geringem Anlagedruck eine maximale Bearbeitungs- bzw. Alternierungsfrequenz der Teleskopführung gewährleistet ist. Insbesondere bei der Bearbeitung von prismatischen Flächen oder Freiformflächen ist somit die Anpassung bzw. der Ausgleich der sich aufgrund der Rotation ergebenden Höhendifferenz der Linse möglich. Neben der Elastizität des Polierwerkzeugs bzw. der Polierauflage stellt der luftunterstützte Teleskopantrieb eine Antriebseinheit dar, mit der insbesondere die jeweilige axiale Positionierung des Werkzeugs zum Werkstück sowie die Anlagekraft des Werkzeugs am Werkstück geregelt werden kann. Der Faltenbalg ist dabei elastisch ausgebildet und weist eine dämpfende Wirkung auf den Drehantrieb bzw. das Werkzeug auf, d. h. ein Teil der in den Faltenbalg eingeleiteten Antriebsbewegung wird in Verformungsenergie des Faltenbalgs umgewandelt und somit dem Antriebssystem entzogen, sodass eventuell anfallende Störfrequenzen oder Vibrationen geschwächt oder ausgelöscht werden.

Als Alternativlösung ist vorgesehen, dass die Werkstückantriebe jeweils eine parallel zur Rotationsachse c1, c2 angeordnete, translatorische Hubachse aufweisen, in deren Richtung sie verschiebbar gelagert und angetrieben sind, und dass die Verschiebung der Werkstückantriebe in Richtung der jeweiligen Hubachse über eine Kugelrollspindel angetrieben ist. Somit wird erreicht, dass der jeweilige Werkstückantrieb unabhängig von der Aufnahme eines Werkstücks einerseits und bei der Bearbeitung des Werkstücks andererseits der Höhe nach eingestellt bzw. verfahren werden kann. Insbesondere beim Bearbeiten der Werkstücke bzw. Linsen kann somit der unterschiedlichen Geometrie der Linsen sowie der erforderlichen Ausrichtung der Linsen bei der Bearbeitung Rechnung getragen werden. Auch der Antrieb dieses Hublagers gewährleistet die erforderlichen Bearbeitungs- bzw. Anlagekräfte für beide Linsen getrennt.

Im Zusammenhang mit der erfindungsgemäßen Ausbildung und Anordnung ist es von Vorteil, dass die Teleskopantriebe der Polierteller einen gemeinsamen Motor aufweisen und über ein Zugmittel wie einen Poly-V-Riemen mit diesem verbunden sind. Der Einsatz eines Poly-V-Riemens für den Antrieb beider Polierteller gewährleistet zum einen eine einfache und günstige sowie eine sehr schwingungsarme und geräuscharme Antriebsvariante. Die individuell für die beiden Linsen einzustellenden Drehzahlverhältnisse zwischen dem Polierteller und dem Werkstück werden dabei über den Werkstückantrieb gewährleistet.

Vorteilhaft ist es ferner, dass den Poliertellern je ein Werkzeugwechsler oder ein gemeinsamer Werkzeugwechsler für beide Polierwerkzeuge zugeordnet ist, der mindestens ein Werkzeugmagazin für Polierwerkzeug aufweist. Mit Rücksicht auf die verschiedenen zur Bearbeitung bzw. zum Polieren anstehenden Linsen bzw. Linsenpaare dient das Werkzeugmagazin der Anpassung der Polierstation an die verschiedenen Flächenradien der Linsen bzw. Poliervarianten. Der Einsatz von zwei getrennten Werkzeugwechslern, also für jeden Polierteller einen eigenen Werkzeugwechsler, gewährleistet insoweit eine umfassende Unabhängigkeit der beiden Polierteller. Der Einsatz eines gemeinsamen Werkzeugwechslers für beide Polierteller ist einfacher und effektiver. Sollte nur eine Linse bearbeitet werden, so ist für den inaktiven Werkstückantrieb und die inaktive Poliereinheit eine Parkstellung vorgesehen. Der inaktive Werkstückantrieb wird in dieser Parkstellung seine individuellen Achsen betreffend nicht angetrieben und relativ zum aktiven Werkstückantrieb mit ausreichendem Abstand positioniert, damit dem aktiven Werkzeugantrieb ein maximaler Aktionsradius zukommt. Die inaktive Polierstation wird nicht mit Poliermittel versorgt. Eine Anlage des Poliertellers an die inaktive Werkzeugspindel wird dabei verhindert.

Außerdem ist es vorteilhaft, dass der Werkzeugwechsler in Richtung einer translatorischen Transportachse t1, t2 und in Richtung einer rechtwinklig dazu angeordneten translatorischen Austauschachse a1, a2 angetrieben und bewegbar ist. Somit kann für den Werkzeugwechsel zum einen der Höhenunterschied zwischen dem Werkzeugmagazin und dem Polierteller einerseits sowie der seitliche Versatz zwischen dem Werkzeugmagazin und dem Polierteller andererseits ausgeglichen werden.

Ferner ist es vorteilhaft, dass das Werkzeugmagazin als drehbare Trommel ausgebildet ist, wobei der Trommel ein Flüssigkeitsbehälter zugeordnet ist, über den zumindest ein Teil des Werkzeugs, ein ganzes oder mehrere Werkzeuge durch Drehen der Trommel mit Flüssigkeit benetzbar sind. Der Einsatz eines Flüssigkeitsbehälters, in den die verschiedenen in der Trommel aufgenommenen Werkzeuge durch Drehen der Trommel zumindest teilweise eingetaucht werden können, gewährleistet einen einfachen und sauberen Benetzungsvorgang und somit gleichbleibende Bearbeitungsvoraussetzungen. Das Werkzeugmagazin ist dabei lösbar angeordnet, sodass dieses zum Abschalten der Bearbeitungsmaschine zwecks Benetzung der Werkzeuge getrennt in einem Flüssigkeitsbehälter deponiert werden kann. Dabei ist eine Verdrehsicherung vorgesehen, die die Bestimmtheit der Einbaulage gewährleistet.

Dabei ist es von Vorteil, dass das Werkzeugmagazin einen Schnellverschluss zum Festsetzen auf der Drehachse und eine die relative Lage innerhalb der Maschine bestimmende Sicherung aufweist. Damit kann das Werkzeugmagazin bzw. die Trommel nach dem Abschalten der Maschine entnommen und extern in einem Flüssigkeitsbehälter gelagert werden. Daneben kann der in der Maschine vorgesehene Flüssigkeitsbehälter gereinigt bzw. gewartet werden. Durch den Schnellverschluss ist ein zügiger Austausch möglich. Die Sicherung ist dabei vorzugsweise als Verdrehsicherung ausgebildet, wobei neben der relativen Lage auf der Drehachse auch eine bestimmte Zuordnung zu der jeweiligen Drehachse gewährleistet ist. Daneben ist eine Erkennung bzw. Zuordnung der Position des jeweiligen Werkzeugs in der jeweiligen Trommel wie z. B. eine Nummerierung vorgesehen.

Vorteilhaft ist es auch, dass eine Waschstation mit mindestens zwei Waschplätzen vorgesehen ist, die in eine Position S unterhalb des Werkstückantriebs bringbar ist, und dass die Waschstation in Richtung einer Hebeachse h translatorisch bewegbar ist. Somit kann in der verschwenkten Position W2 des Werkstückwechslers, in der er sich oberhalb des Transportbandes befindet, das Werkstück über den Werkstückantrieb zur Waschstation transportiert werden. Gleichzeitig können die Werkstücke unmittelbar nach dem Waschen sofort nach dem Verschwenken des Werkzeugwechslers in seine Position W1 unterhalb der Werkstückantriebe übergeben werden, nachdem die Waschstation abgesenkt ist.

Vorteilhaft ist es hierzu auch, dass die Werkstückspindel mit einem die erste Schwenkachse b1, b2 aufweisenden Schwenkmotor verbunden ist, wobei der Schwenkmotor über einen die Verschiebeachse x1, x2 aufweisenden Translationsschlitten auf einer gemeinsamen, die Drehachse k aufweisenden Schwenkeinheit bzw. Schwenktisch angeordnet ist, die um die Drehachse k zwischen einer Position A1 im Bereich des Werkstückwechslers und einer Position A2 im Bereich der Bearbeitungsstation schwenkbar ist. Hierdurch wird erreicht, dass unter Ausnutzung der vorgenannten Achsen in Zusammenhang mit den für die Achsen einsetzbaren Antrieben wie Kugelrollspindel-Antriebe die erforderliche Bewegungsvielfalt der Werkstückantriebe gewährleistet ist. Daneben ist ein einfacher paralleler Einsatz eines zweiten Werkstückantriebs möglich, sodass die Bearbeitungszeit für ein Linsenpaar in etwa im Bereich der Bearbeitungszeit einer Linse unter Einsatz eines Roboterarms ist. Hierbei ist zu beachten, dass Linsen im Wesentlichen paarweise gefertigt werden, sodass aufgrund des Einsatzes von zwei Werkstückantrieben und zwei Bearbeitungsstationen die Logistik, also der An- und Abtransport der Linsen sowie der Bearbeitungszyklus bezüglich der Linsen erheblich vereinfacht wird. Die beiden Werkstückantriebe besitzen dabei jeweils eine Spindel-Rotationsachse, die eine gesteuerte Rotation der Werkstücke gewährleistet. Die jeweilige Spindel bzw. der jeweilige Werkstückantrieb kann über die erste Schwenkachse b1, b2 in einer Pendelbewegung verschwenkt werden. Diese Pendelbewegung wird durch einen Schwenkmotor gewährleistet. Der Verschwenkmotor ist dabei zusammen mit dem jeweiligen Werkstückantrieb auf einem Translationsschlitten translatorisch verfahrbar angeordnet. Der Translationsschlitten bewegt sich dabei in Richtung der Translationsachse und wird für jeden Werkstückantrieb bzw. jeden Schwenkmotor getrennt angesteuert und angetrieben. Die beiden so gebildeten Werkstückantriebe inklusive der Schwenkmotoren und der Translationsschlitten sind gemeinsam auf einer als Schwenkplatte ausgebildeten Schwenkeinheit angeordnet und werden über diese Schwenkplatte um die Drehachse k verschwenkt und wahlweise in paralleler Richtung der Hubachse w angehoben bzw. abgesenkt. Die Verschwenkbewegung um die Drehachse k dient dabei der Positionierung der beiden Werkstückantriebe im Bereich der Bearbeitungsstation einerseits und im Bereich des Werkstückwechslers bzw. des Werkstückvorrats andererseits. Die Hub- und Senkbewegung in Richtung der Hubachse w dient dabei einer Positionierung im Bereich der Bearbeitungsstation bzw. im Bereich des Werkzeugwechslers oder der Waschstation. Die so gewährleistete Unabhängigkeit des Bearbeitungs- bzw. Poliervorgangs wird zwecks Optimierung der Bauraumverhältnisse, insbesondere die Translationsachsen und die Schwenkachsen b1, b2 betreffend abgeglichen. Beide Werkstückantriebe sind relativ nah beieinander angeordnet, sodass eine völlig unabhängige Bewegung im Bereich der vorgenannten Achsen nicht vorgesehen ist. Der Bearbeitungsvorgang wird derart abgeglichen, dass eine Kollision der beiden Werkstückantriebe bzw. Werkstückspindeln verhindert wird.

Dabei ist es von Vorteil, dass der jeweilige Translationsschlitten über eine Kugelrollspindel in Richtung der Translationsachse bewegbar ist und die Kugelrollspindel über einen Zahnriemen angetrieben ist, wobei beide Translationsschlitten eine gemeinsame oder eine getrennte Schienenführung aufweisen. Zur Gewährleistung eines optimalen Polierprozesses ist es notwendig, dass die Position des Werkstücks mit Bezug zur Translationsachse bekannt ist. Die gemeinsame Schienenführung gewährleistet optimale Bauraumverhältnisse.

Außerdem ist es vorteilhaft, dass der Spindelantrieb als stufenloser Direktantrieb mit einer digitalen oder analogen Ansteuerung ausgebildet ist. Somit kann die Winkelstellung des Werkstücks mit Bezug zur Rotationsachse c1, c2 einfach und schnell geregelt werden. Neben der Steuerung der Rotationsachse c1, c2 für den Polierprozess als solchen ist damit die relative Lage der Linse mit Bezug zur Rotationsachse c1, c2 von Anfang bis Ende des Bearbeitungsprozesses bekannt. Die Linse kann damit in der gewünschten Winkellage an das Transportband bzw. den Linsenvorrat übergeben werden. Vorteilhaft ist es auch, dass die Schwenkeinheit über einen Schwenkarm mit einem Hubzylinder drehbar um die Drehachse angetrieben ist. Da die Schwenkeinheit in der hier erfindungsgemäß dargestellten Achsenkombination lediglich zwischen zwei Positionen hin- und hergeschwenkt werden muss, kann der Antrieb für die Schwenkeinheit in der Art eines translatorischen Hubzylinders sehr einfach ausgestaltet sein. Insbesondere weil es sich hier lediglich um eine Verschwenkung um 90° handelt, ist der Einsatz eines solchen Hubzylinders ohne aufwendige Getriebe möglich.

Während des Bearbeitungsablaufs der Bearbeitungsmaschine ist es vorteilhaft, dass zumindest die Hubbewegung in Richtung der Hubachse w und die Verschwenkbewegung um die Drehachse k für beide Werkzeugantriebe gemeinsam erfolgt. Damit ist ein maximaler Anteil der notwendigen Bewegungsachsen für beide Werkstückantriebe gekoppelt und insoweit der Bewegungsablauf erheblich vereinfacht.

Vorteilhaft ist es auch, dass der jeweils individuelle Bewegungsablauf der beiden Schwenkachsen b1, b2 und der beiden Verschiebeachsen x1, x2 beim Bearbeiten der Linsen zur Vermeidung einer Kollision der Spindeln 4.1, 4.1' abgestimmt wird. Die beiden Werkstückantriebe sind gemeinsam auf einer Schwenkplatte angeordnet, wobei jeweils ein Translationsschlitten vorgesehen ist. Da die Größe der Schwenkplatte auf ein Minimum reduziert ist, ist eine maximale Bewegungsfreiheit der Werkstückantriebe unabhängig voneinander nicht möglich. Die Abstimmung der Achsen gewährleistet die insoweit individuelle Bearbeitung beider Werkstücke.

Daneben ist es vorteilhaft, dass das Werkzeugmagazin zum Entnehmen aus der Bearbeitungsmaschine gelöst und zum Benetzen extern in Flüssigkeit gelagert wird und das Werkzeugmagazin mit Bezug zur relativen Lage bestimmt in der Maschine eingesetzt und befestigt wird. Somit ist ein Abstellen der Bearbeitungsmaschine jederzeit möglich, ohne dass die Gefahr des Eintrocknens der Werkzeuge besteht.

Weitere Vorteile und Einzelheiten der Erfindung sind in den Patentansprüchen und in der Beschreibung erläutert und in den Figuren dargestellt. Es zeigt:
- Figur 1: eine perspektivische Darstellung der Poliermaschine mit Werkstückantrieb, Poliereinheit und Werkstückwechsler;
- Figur 2: die Poliermaschine gemäß Figur 1 mit angehobener Waschstation;
- Figur 3: die Bearbeitungsmaschine gemäß Figur 1 mit dem Werkstückantrieb in der Position oberhalb der Polierstation und Werkzeugwechsler in der Wechselposition.

Eine in Figur 1 dargestellte, als Poliermaschine 1 ausgebildete Bearbeitungsmaschine weist ein Transportband 3 für optische Linsen bzw. Werkstückkisten 3.1 -3.1" auf, über das die Transportkisten 3.1 - 3.1" an ein Werkstückwechslerpaar 2.1, 2.1' der Poliermaschine 1 herangeführt werden. Der jeweilige Werkstückwechsler 2.1, 2.1' ist dabei als Schwenkarm ausgebildet, der um eine Schwenkachse s um 180° verschwenkbar ist. Am freien Ende des jeweiligen Schwenkarms 2.1, 2.1' ist ein Saugnapf 2.2, 2.2' zur Aufnahme eines Werkstücks bzw. der Linse vorgesehen. Der Saugnapf 2.2, 2.2' ist dabei über nicht dargestellte Pneumatikleitungen mit einem nicht dargestellten Unterdruckbehälter bzw. einer Pumpe verbunden. Zwecks Aufnahme der Linsen bzw. Übergabe der Linsen weist der Werkstückwechsler 2.1, 2.1' zudem eine in Richtung einer jeweiligen Senkachse n1, n2 verschiebbare, nicht weiter dargestellte Linearführung auf, über die beide Schwenkarme 2.1, 2.1' im Wesentlichen in vertikaler Richtung, senkrecht zur Schwenkachse s bewegt werden können. Zur Aufnahme eines Linsenpaares, ausgehend von der Position P1 gemäß Figur 1, werden die beiden Schwenkarme 2.1, 2.1' um 180° in eine nicht dargestellte Position P2 verschwenkt und anschließend ggf. in Richtung der Senkachse n1, n2 gegen die aufzunehmenden Linsen zur Anlage gebracht. Nach Erzeugung des erforderlichen Unterdrucks über den oben genannten, nicht dargestellten Unterdruckbehälter bzw. etwaiger Pneumatikventile werden die beiden Schwenkarme 2.1, 2.1' um 180° in ihre dargestellte Ausgangsposition W1 verschwenkt, sodass die dann aufgenommenen Linsen an ihrem einseitig angebrachten, nicht weiter dargestellten Blockstück durch einen Werkstückantrieb 4a, 4b greifbar sind.

Das Transportband 3 sowie die Werkstückwechsler 2.1, 2.1' befinden sich dabei im Bereich einer Seitenwand 1.1 der Poliermaschine 1. Die Poliermaschine 1 wird dabei von vier Seitenwänden begrenzt, von denen eine Stirnwand 1.2 den vorderen Abschluss gemäß Figur 1 bildet.

Innerhalb der Poliermaschine 1 ist im Bereich dieser vorderen Stirnwand 1.2 eine Polierstation 5 vorgesehen. In etwa der Mitte der Poliermaschine 1 sind zwei Werkstückantriebe 4a, 4b vorgesehen, die über eine gemeinsame, als Schwenkplatte 4.5 ausgebildete Schwenkeinheit mit einer gemeinsamen Schwenksäule 4.6 innerhalb der Poliermaschine gelagert sind. Daneben ist im Bereich der Seitenwand 1.1, unterhalb des Werkstückwechslers 2.1, 2.1' eine Waschstation 7 vorgesehen, die über einen nicht weiter dargestellten Antrieb in Richtung einer Hebeachse h vertikal bewegbar und positionierbar ist.

Die Schwenkplatte 4.5 mit den beiden Werkstückantrieben 4a, 4b ist dabei über die Schwenksäule 4.6 ausgehend von der Position A1 der Werkstückantriebe 4a, 4b im Bereich des Werkstückwechslers 2.1, 2.1' um 90° in eine Position A2 gemäß Figur 3 verschwenkbar. In dieser Position A2 befinden sich die beiden Werkstückantriebe 4a, 4b unmittelbar oberhalb der Polierstation 5. Diese Verschwenkbewegung erfolgt um eine Drehachse k, wobei die Schwenksäule 4.6 bzw. die Schwenkplatte 4.5 zusätzlich parallel zur Drehachse k in Richtung einer Hubachse w vertikal bewegbar und positionierbar ist.

Auf der Schwenkplatte 4.5 befinden sich zwei Translationsschlitten 4.4, 4.4' für den jeweiligen Werkstückantrieb 4a, 4b. Der jeweilige Translationsschlitten 4.4, 4.4' wird dabei über eine nicht dargestellte Kugelrollspindel in Richtung einer Verschiebeachse x1, x2 translatorisch bewegt bzw. positioniert. Diese translatorische Bewegung erfolgt dabei für beide Tranlationsschlitten 4.4, 4.4' getrennt und unabhängig.

Auf dem jeweiligen Translationsschlitten 4.4, 4.4' befindet sich ein Schwenkmotor 4.3, 4.3', an dem ein gekröpfter Schwenkarm 4.7, 4.7' schwenkbar angeordnet ist. Der Schwenkmotor 4.3, 4.3' weist dabei eine senkrecht zur Verschiebeachse x1, x2 angeordnete Schwenkachse b1, b2 auf, sodass der Schwenkarm 4.7, 4.7' und damit der daran angeordnete Werkstückantrieb 4a, 4b in eine Pendelbewegung um eben diese Schwenkachse b1, b2 versetzt werden kann.

Am freien Ende der Schwenkarme 4.7, 4.7' ist der jeweilige Werkstückantrieb 4a, 4b mit einer jeweiligen um eine Rotationsachse c1, c2 drehbaren Werkstückspindel 4.1, 4.1' angeordnet. Die Werkstückspindel 4.1, 4.1' weist dabei ein nicht dargestelltes Spannfutter für das Werkstück bzw. für ein Blockstück einer Linse auf. Die Rotationsachse c1, c2 ist dabei unter Vernachlässigung der Schwenkbewegung um die jeweilige Schwenkachse b1, b2 in der Ausgangsposition im Wesentlichen vertikal, rechtwinklig zur jeweiligen Verschiebeachse x1, x2 angeordnet.

Die Senkachse n1, n2 des Werkstückwechslers 2.1, 2.1' sowie die Hubachse w der Werkstückantriebe 4a, 4b sind parallel angeordnet, sodass zwecks Übergabe der Linsen bzw. des Werkstücks eine kombinierte und damit sehr schnelle Bewegung in Richtung der jeweiligen Achsen möglich ist.

Nach Übergabe der Linsen werden die beiden Werkstückantriebe 4a, 4b über die Schwenksäule 4.6 gemeinsam in die Position A1 oberhalb der Polierstation 5 gemäß Figur 3 verschwenkt.

Die Polierstation 5 weist zwei Poliereinheiten mit jeweils einem Polierteller 5a, 5b auf. Der jeweilige Polierteller 5a, 5b ist dabei um eine Polierachse p1, p2 drehbar und über einen nicht weiter dargestellten Teleskopantrieb koaxial zu den Polierachsen p1, p2 in Richtung einer jeweiligen Teleskopachse z1, z2 luftunterstützt teleskopierbar und damit gegen das Werkstück zur Anlage bringbar. Zur Abdichtung des jeweiligen Poliertellers 5.1, 5.1' und dem damit erforderlichen Ausgleich der Polierbewegung bzw. Teleskopierbewegung weist die jeweilige Poliereinheit 5a, 5b einen Faltenbalg 5.2, 5.2' auf. Der Faltenbalg 5.2, 5.2' besitzt am oberen Ende eine Öffnung zur Aufnahme des jeweiligen Werkstückantriebs 4a, 4b, der nach dem Eintauchen in die jeweilige Poliereinheit 5a, 5b mit dem Faltenbalg 5.2, 5.2' dichtend abschließt. Während des Poliervorgangs kann die Anlagekraft des Poliertellers 5a, 5b in Richtung der jeweiligen Teleskopachse z1, z2 angehoben bzw. gesenkt werden, um damit den Polierprozess zu steuern. Zum anderen kann der jeweilige Werkstückantrieb 4a, 4b bzw. die jeweilige Werkzeugspindel 4.1, 4.1' über den Schwenkmotor 4.3, 4.3' um die jeweilige Schwenkachse b1, b2 verschwenkt werden. Damit ist die Einstellung der Winkellage zwischen dem Polierteller 5a, 5b mit dem jeweiligen Werkzeug 5.1, 5.1' und dem Werkstück einstellbar. Zusätzlich kann der jeweilige Werkstückantrieb 4a, 4b über den jeweiligen Translationsschlitten 4.4, 4.4' in Richtung der Verschiebeachse x1, x2 in seitliche Richtung zum jeweiligen Polierteller 5a, 5b bewegt werden. Dabei ist zu beachten, dass ausgehend von Figur 1 alle Achsen des Werkstückantriebs 4a, 4b, also die Rotationsachse c1, c2, die Schwenkachse b1, b2 und die Verschiebeachse x1, x2 um 90° um die Drehachse k gedreht sind.

Der Polierstation 5 bzw. der jeweiligen Poliereinheit 5a, 5b ist dabei jeweils ein Werkzeugwechsler 6a, 6b zugeordnet. Der Werkzeugwechsler 6a, 6b ist zum einen in Richtung einer Transportachse t1 im Wesentlichen translatorisch horizontal beweg- und positionierbar und zusätzlich über eine Austauschachse a1, a2 translatorisch, im Wesentlichen vertikal verschieb- und positionierbar. Am jeweiligen freien Ende des Werkzeugwechslers 6a, 6b ist ein Werkzeuggreifer 6.2, 6.2' vorgesehen, der das Festhalten bzw. Loslassen des jeweiligen Werkzeugs 5.1, 5.1' gewährleistet.

Gemäß Ausführungsbeispiel 1 ist ein gemeinsamer Werkzeugwechsler 6 für beide Polierteller 5a, 5b vorgesehen, der über eine gemeinsame Transportachse t1 und eine gemeinsame Austauschachse a1 beweg- und positionierbar ist und am jeweiligen freien Ende für jeden Polierteller 5a, 5b einen Werkzeuggreifer 6.2, 6.2' aufweist. Gemäß Ausführungsbeispiel in Figur 3 ist für jeden Polierteller 5a, 5b ein eigener Werkzeugwechsler 6a, 6b vorgesehen, wobei beide Werkzeugwechsler 6a, 6b unabhängig voneinander jeweils in Richtung der Transportachse t1, t2 und in Richtung der Austauschachse a1, a2 beweg- und positionierbar sind. Der Werkzeuggreifer 6.2 befindet sich unmittelbar an einer Werkzeugtrommel 6.1 während der Werkzeuggreifer 6.2' unmittelbar oberhalb des Poliertellers 5.1' angeordnet ist.

Dem jeweiligen Werkzeuggreifer 6.2, 6.2' ist in beiden Ausführungsbeispielen ein Werkzeugmagazin bzw. eine Werkzeugtrommel 6.1, 6.1' zugeordnet, die über ihren Umfang verteilt mehrere Werkzeuge 5.1, 5.1' bevorratet. Die jeweilige Werkzeugtrommel 6.1, 6.1' ist dabei drehbar angeordnet und taucht mit ihrem nicht weiter dargestellten, unteren Ende in einen nicht weiter dargestellten Flüssigkeitsbehälter ein. Durch Rotieren der jeweiligen Werkzeugtrommel 6.1, 6.1' werden somit die in der Werkzeugtrommel 6.1, 6.1' enthaltenen Werkzeuge dem Bedarf nach benetzt.

Nach dem Polieren der Linsen verschwenkt die Schwenksäule 4.6 mit den beiden Werkstückantrieben 4a, 4b in die Ausgangsposition A1 gemäß Figur 1 und 2. Gemäß Figur 2 befindet sich der Werkzeugwechsler 2.1, 2.1' in seiner Position W2 unmittelbar oberhalb des Transportbandes 3. Zum Waschen der Linsen ist die Waschstation 7 ausgehend von ihrer abgesenkten Position S nach oben in Richtung der Hebeachse h verfahren, sodass die Linsen über die Werkstückantriebe 4a, 4b und die Hubachse w in Kombination mit der Hebebewegung in Richtung der Hebeachse h in die Waschstation 7 eingebracht werden können. In der Waschstation 7 werden die Linsen abgespritzt und anschließend über den Werkstückantrieb 4a, 4b zum Trocknen geschleudert.

Nach dem Waschen verfährt die Waschstation 7 in ihre untere Ausgangsposition S gemäß Figur 1, während der Werkstückwechsler 2.1, 2.1' ebenfalls um 180° in seine Aufnahmeposition W1 gemäß Figur 1 verschwenkt, zwecks Entnahme der bearbeiteten Linsen in Richtung seiner Senkachse n1, n2 verfährt und anschließend die bearbeiteten Linsen über die beiden Saugnäpfe 2.2, 2.2' aufnimmt und an das Transportband 3 abgibt.

### Bezugszeichenliste

- 1: Bearbeitungsmaschine, Poliermaschine
- 1.1: Seitenwand
- 1.2: Stirnwand
- 2.1: Werkstückwechsler, Schwenkarm
- 2.1': Werkstückwechsler, Schwenkarm
- 2.2: Saugnapf
- 2.2': Saugnapf
- 3: Werkstückvorrat, Transportband
- 3.1: Transportkiste mit Werkstück
- 3.1': Transportkiste mit Werkstück
- 3.1": Transportkiste mit Werkstück
- 4a: Werkstückantrieb, Transportaufnahme
- 4b: Werkstückantrieb, Transportaufnahme
- 4.1: Werkzeugspindel
- 4.1': Werkzeugspindel
- 4.3: Schwenkmotor
- 4.3': Schwenkmotor
- 4.4: Translationsschlitten
- 4.4': Translationsschlitten
- 4.5: Schwenkplatte, Schwenkeinheit
- 4.6: Schwenksäule
- 4.7: Schwenkarm
- 4.7': Schwenkarm
- 5: Bearbeitungsstation, Polierstation
- 5a: Poliereinheit, Polierteller
- 5b: Poliereinheit, Polierteller
- 5.1: Werkzeug, Polierteller
- 5.1': Werkzeug, Polierteller
- 5.2: Faltenbalg
- 5.2': Faltenbalg
- 6: Werkzeugwechsler
- 6a: Werkzeugwechsler
- 6b: Werkzeugwechsler
- 6.1: WZ-Magazin, WZ-Trommel
- 6.1': WZ-Magazin, WZ-Trommel
- 6.2: Werkzeuggreifer
- 6.2': Werkzeuggreifer
- 7: Waschstation
- 7.1: Waschplatz
- 7.1': Waschplatz

- A1: Position der Schwenkeinheit
- A2: Position der Schwenkeinheit
- S: Position der Waschstation
- W1: Position des Werkstückwechslers
- W2: Position des Werkstückwechslers
- c1: Rotationsachse
- c2: Rotationsachse
- b1: erste Schwenkachse
- b2: erste Schwenkachse
- k: Drehachse
- w: Hubachse w
- x1: Verschiebeachse
- x2: Verschiebeachse
- z1: Teleskopachse
- z2: Teleskopachse
- s: Schwenkachse
- n1: Senkachse
- n2: Senkachse
- p1: Polierachse
- p2: Polierachse
- t1: Transportachse
- t2: Transportachse
- a1: Austauschachse
- a2: Austauschachse
- h: Hebeachse

## Patentansprüche

1. Bearbeitungsmaschine (1) für Linsen mit einem ersten als Transportaufnahme ausgebildeten Werkstückantrieb (4a) mit einer Werkstückspindel (4.1), einem Werkstückwechsler (2.1) zum Werkstückaustausch zwischen dem Werkstückantrieb (4a) und einem Werkstückvorrat (3) sowie einer Bearbeitungsstation (5) zum Bearbeiten eines Werkstücks, wobei
a) die Werkstückspindel (4.1) des Werkstückantriebs (4a) um eine Rotationsachse (c1) rotierbar ist,
b) der Werkstückantrieb (4a) um eine rechtwinklig zur Rotationsachse (c1) angeordnete erste Schwenkachse (b1) schwenkbar ist und
c) der Werkstückantrieb (4a) um eine rechtwinklig zur ersten Schwenkachse (b1) angeordnete Drehachse (k) drehbar ist,
**dadurch gekennzeichnet,**
**dass** mindestens ein zweiter Werkstückantrieb (4b) vorgesehen ist und
d) der zweite Werkstückantrieb (4b) eine um eine Rotationsachse (**c2**) drehbare Spindel (**4.1**') aufweist,
e) beide Werkstückantriebe (4a, 4b) um eine rechtwinklig zur jeweiligen Rotationsachse (c1, c2) angeordnete erste Schwenkachse (b1, b2) schwenkbar sind,
**f) beide Werkstückantriebe (4a, 4b) jeweils in Richtung einer rechtwinklig zur ersten Schwenkachse (b1, b2) angeordneten, translatorischen Verschiebeachse (x1, x2) verschiebbar und translatorisch angetrieben sind,**
**g)** beide Werkstückantriebe (4a, 4b) gemeinsam um die Drehachse (k) drehbar sind.

2. Vorrichtung nach Anspruch 1,
**dadurch gekennzeichnet,**
**dass** die Werkstückantriebe (4a, 4b) eine gemeinsame parallel zur Drehachse (k) angeordnete translatorische Hubachse (w) aufweisen, in deren Richtung sie verschiebbar gelagert und angetrieben sind.

3. Vorrichtung nach Anspruch 1 oder **2**,
**dadurch gekennzeichnet,**
**dass** zwei Werkstückwechsler (2.1, 2.1') vorgesehen sind und der jeweilige der Werkstückwechsler (2.1, 2.1') um eine rechtwinklig zur Hubachse (w) angeordnete Schwenkachse (s) zwischen einer Position W1 unterhalb des Werkstückantriebs (4a, 4b) und mindestens einer Position W2 oberhalb des Werkstückvorrats (3) verschwenkbar und in Richtung einer parallel zur Hubachse (w) angeordneten Senkachse (n1, n2) translatorisch angetrieben und bewegbar ist.

4. Vorrichtung nach einem der vorhergehenden Ansprüche,
**dadurch gekennzeichnet,**
**dass** durch den Werkstückwechsler (2.1) das Werkstück zwischen einer Position unterhalb des Werkstückantriebs (4a, 4b) und einer Position oberhalb des Werkstückvorrats (3) transportierbar und dabei um 180 verschwenkbar ist.

5. Vorrichtung nach einem der vorhergehenden Ansprüche,
**dadurch gekennzeichnet,**
**dass** die Bearbeitungsstation als Polierstation (5) ausgebildet ist und mindestens zwei Polierteller (5a, 5b) aufweist, die jeweils um eine Polierachse (p1, p2) drehbar und in Richtung einer parallel zur Polierachse (p1, p2) angeordneten, translatorischen Teleskopachse (z1, z2) geführt und angetrieben sind.

6. Vorrichtung nach Anspruch **5**,
**dadurch gekennzeichnet,**
**dass** der jeweilige Polierteller (5a, 5b) einen um die Polierachse (p1, p2) drehbaren und in Richtung der Teleskopachse (z1, z2) verschiebbaren, luftunterstützten Teleskopantrieb aufweist, wobei der Polierteller (5a, 5b) über einen Faltenbalg (5.2, 5.2') und ein Kardangelenk mit der Polierachse (p1, p2) verbunden ist.

7. Vorrichtung nach Anspruch **6**,
**dadurch gekennzeichnet,**
**dass** die Teleskopantriebe der Polierteller (5a, 5b) einen gemeinsamen Motor aufweisen und über ein Zugmittel wie einen Poly-V-Riemen mit diesem verbunden sind.

8. Vorrichtung nach einem der Ansprüche **5** bis **7**,
**dadurch gekennzeichnet,**
**dass** den Poliertellern (5a, 5b) je ein Werkzeugwechsler (6a, 6b) oder ein gemeinsamer Werkzeugwechsler (6) für Polierwerkzeug zugeordnet ist, der mindestens ein Werkzeugmagazin (6.1) für Polierwerkzeug aufweist.

9. Vorrichtung nach Anspruch **8**,
**dadurch gekennzeichnet,**
**dass** der Werkzeugwechsler (6a, 6b) in Richtung einer translatorischen Transportachse (t1, t2) und in Richtung einer rechtwinklig dazu angeordneten, translatorischen Austauschachse (a1, a2) angetrieben und bewegbar ist.

10. Vorrichtung nach einem der Ansprüche **8** oder **9**,
**dadurch gekennzeichnet,**
**dass** das Werkzeugmagazin (6.1, 6.1') als drehbare Trommel ausgebildet ist, wobei der Trommel (6.1, 6.1') ein Flüssigkeitsbehälter zugeordnet ist, über den zumindest ein Teil des Werkzeugs durch Drehen der Trommel (6.1, 6.1') mit Flüssigkeit benetzbar ist.

11. Vorrichtung nach einem **der** Ansprüche **8** bis **10**,
**dadurch gekennzeichnet,**
**dass** das Werkzeugmagazin (6.1, 6.1') einen Schnellverschluss zum Festsetzen auf der jeweiligen Drehachse und eine die relative Lage innerhalb der Maschine bestimmende Sicherung aufweist.

12. Vorrichtung nach einem der vorhergehenden Ansprüche,
**dadurch gekennzeichnet,**
**dass** eine Waschstation (7) mit mindestens zwei Waschplätzen (7.1, 7.1') vorgesehen ist, die in eine Position S unterhalb des Werkstückantriebs (4a, 4b) bringbar ist.

13. Vorrichtung nach Anspruch **12**,
**dadurch gekennzeichnet,**
**dass** die Waschstation (7) in Richtung einer Hebeachse (h) translatorisch bewegbar ist.

14. Vorrichtung nach einem der vorhergehenden Ansprüche,
**dadurch gekennzeichnet,**
**dass** die Werkstückspindel (4.1, 4.1') mit einem die erste Schwenkachse (b1, b2) aufweisenden Schwenkmotor (4.3, 4.3') verbunden ist, wobei der Schwenkmotor (4.3, 4.3') über einen die Verschiebeachse (x1, x2) aufweisenden Translationsschlitten (4.4, 4.4') auf einer gemeinsamen, die Drehachse (k) aufweisenden Schwenkeinheit (4.5) angeordnet ist, die um die Drehachse (k) zwischen einer Position A1 im Bereich des Werkstückwechslers (2) und einer Position A2 im Bereich der Bearbeitungsstation (5) schwenkbar ist.

15. Vorrichtung nach Anspruch **14**,
**dadurch gekennzeichnet,**
**dass** der jeweilige Translationsschlitten (4.4, 4.4') über eine Kugelrollspindel in Richtung der Translationsachse bewegbar ist und die Kugelrollspindel über einen Zahnriemen angetrieben ist, wobei beide Translationsschlitten (4.4, 4.4') eine gemeinsame oder eine getrennte Schienenführung aufweisen.

16. Vorrichtung nach einem der vorhergehenden Ansprüche,
**dadurch gekennzeichnet,**
**dass** der Spindelantrieb als stufenloser Direktantrieb ausgebildet ist.

17. Vorrichtung nach Anspruch **14**,
**dadurch gekennzeichnet,**
**dass** die Schwenkeinheit als Schwenkplatte (4.5) ausgebildet ist und über einen Schwenkarm mit einem Hubzylinder drehbar um die Drehachse (k) angetrieben ist.

18. Verfahren zum Bedienen einer Bearbeitungsmaschine (1) nach einem der Ansprüche 2 bis **17**,
**dadurch gekennzeichnet,**
**dass** zumindest die Hubbewegung in Richtung der Hubachse (w) und die Verschwenkbewegung um die Drehachse (k) für beide Werkzeugantriebe (4a, 4b) gemeinsam erfolgt.

19. Verfahren zum Bedienen einer Bearbeitungsmaschine (1) nach einem der vorhergehenden Ansprüche,
**dadurch gekennzeichnet,**
**dass** der jeweils individuelle Bewegungsablauf der beiden Schwenkachsen (b1, b2) und der beiden Verschiebeachsen (x1, x2) beim Bearbeiten der Linsen zur Vermeidung einer Kollision der Spindeln (4.1, 4.1') abgestimmt wird.

20. Verfahren zum Bedienen einer Bearbeitungsmaschine (1) nach einem der Ansprüche **8** bis **17**,
**dadurch gekennzeichnet,**
**dass**
a) das Werkzeugmagazin (6.1, 6.1') zum Entnehmen aus der Bearbeitungsmaschine (1) gelöst und zum Benetzen extern in Flüssigkeit gelagert wird;
b) das Werkzeugmagazin (6.1, 6.1') mit Bezug zur relativen Lage bestimmt in der Maschine eingesetzt und befestigt wird.

## Claims

1. A processing machine (1) for lenses with a first workpiece drive (4a) designed as a transport retainer with a workpiece spindle (4.1), a workpiece changer (2.1) for exchanging the workpiece between the workpiece drive (4a) and a workpiece reserve supply (3), and with a processing station (5) for processing a workpiece, whereby
a) the workpiece spindle (4.1) of the workpiece drive (4a) is rotatable around a rotational axis (c1)
b) the workpiece drive (4a) can be turned around a first turning axis (b1) which is arranged at right angles to the rotational axis (c1), and
c) the workpiece drive (4a) can be revolved around an axis of revolution (k) which is arranged at right angles to the first turning axis (b1),
**characterized in that**
at least one second workpiece drive (4b) is provided, and
d) the second workpiece drive (4b) comprises in each case a spindle (4.1') which is revolvable around a rotational axis (c2)
e) both workpiece drives (4a, 4b) can be turned around a first turning axis (b1, b2) which is arranged at right angles to the respective rotational axis (c1, c2)
**f) both workpiece drives (4a, 4b) are in each case driven in a displaceable and translatory manner in the direction of a translatory displacement axis (x1, x2) which is arranged at right angles to the first turning axis (b1, b2)**
**g)** both workpiece drives (4a, 4b) can together be revolved around the axis of revolution (k).

2. A device according to claim 1
**characterized in that**
the workpiece drives (4a, 4b) comprise a shared translatory lifting axis (w) which is arranged parallel to the axis of revolution (k), in the direction of which they are supported and driven in such a manner that they can be displaced.

3. A device according to either of claims 1 or **2**
**characterized in that**
two workpiece changers (2.1, 2.1') are provided, and the respective workpiece changer (2.1, 2.1') can be turned around a turning axis (s) which is arranged at right angles t the lifting axis (w) between a position W1 below the workpiece drive (4a, 4b) and at lest one position W2 above the workpiece reserve supply (3), and which can be translatorily driven and moved in the direction of a lowering axis (n1, n2) which is arranged parallel to the lifting axis (w).

4. A device according to any one of the preceding claims
**characterized in that**
by means of the workpiece changer (2.1), the workpiece can be transported between a position below the workpiece drive (4a, 4b) and a position above the workpiece reserve supply (3), and can here by turned by 180°.

5. A device according to any one of the preceding claims
**characterized in that**
the processing station is designed as a polishing station (5), and comprises at least two polishing plates (5a, 5b), which are each revolvable around a polishing axis (p1, p2) and are guided and driven in the direction of a translatory telescope axis (z1, z2) which is arranged parallel to the polishing axis (p1, p2).

6. A device according to claim 5
**characterized in that**
the respective polishing plate (5a, 5b) comprises an air-supported telescope drive which is revolvable around the polishing axis (p1, p2) and displaceable in the direction of the telescope axis (z1, z2), whereby the polishing plate (5a, 5b) is connected to the polishing axis (p1, p2) by means of a bellows (5.2, 5.2') and a cardan joint.

7. A device according to claim 6
**characterized in that**
the telescope drives of the polishing plates (5a, 5b) comprise a shared motor and are connected with said motor via a traction mechanism such as a poly V-belt.

8. A device according to any one of claims **5** to **7**
**characterized in that**
the polishing plates (5a, 5b) are each assigned one tool changer (6a, 6b) or a shared tool changer (6) for the polishing tool, which comprises at least one tool magazine (6.1) for the polishing tool.

9. A device according to claim **8**
**characterized in that**
the tool changer (6a, 6b) is driven and is moveable in the direction of a translatory transport axis (t1, t2) and the direction of a translatory exchange axis (a1, a2) arranged at right angles to said translatory transport axis.

10. A device according to either of claims **8** or **9**
**characterized in that**
the tool magazine (6.1, 6.1') is designed as a revolvable drum, whereby the drum (6.1, 6.1') is assigned a fluid container, by means of which at least a part of the tool can be moistened with fluid by turning the drum (6.1, 6.1').

11. A device according to any one of claims **8** to **10**
**characterized in that**
the tool magazine (6.1, 6.1') comprises a snap closing device for affixation on the respective axis of revolution and a securing device which determines the relative position within the machine.

12. A device according to any one of the preceding claims
**characterized in that**
a washing station (7) with at least two washing positions (7.1, 7.1') is provided, which can be brought into a position S below the workpiece drive (4a, 4b).

13. A device according to claim **12**
**characterized in that**
the washing station (7) is translatorily moveable in the direction of a raising axis (h).

14. A device according to any one of the preceding claims
**characterized in that**
the workpiece spindle (4.1, 4.1') is connected with a turning motor (4.3, 4.3') which comprises the first turning axis (b1, b2), whereby the turning motor (4.3, 4.3') is arranged by means of a translation slide (4.4, 4.4') which comprises the displacement axis (x1, x2) on a shared turning unit (4.5) which comprises the axis of revolution (k), and which can be turned around the axis of revolution (k) between a position A1 in the area of the workpiece changer (2) and a position A2 in the area of the processing station (5).

15. A device according to claim **14**
**characterized in that**
the respective translation slide (4.4, 4.4') is moveable by means of a ball caster spindle in the direction of the translation axis, and the ball caster spindle is driven by means of a toothed belt, whereby both translation slides (4.4, 4.4') comprise a shared or a separate slide track.

16. A device according to any one of the preceding claims
**characterized in that**
the spindle drive is designed as a continuous direct drive.

17. A device according to claim **14**
**characterized in that**
the turning unit is designed as a turning plate (4.5) and is driven revolvably around the axis of revolution (k) by means of a turning arm with a lifting cylinder.

18. A method for operating a processing machine (1) according to any one of claims 2 to **17**
**characterized in that**
at least the lifting movement in the direction of the lifting axis (w) and the turning movement around the axis of revolution (k) is conducted for both workpiece drives (4a, 4b) together.

19. A method for operating a processing machine (1) according to any one of the preceding claims
**characterized in that**
the respective individual movement sequence of the two turning axes (b1, b2) and the two displacement axes (x1, x2) is coordinated when the lenses are processed in order to avoid a collision of the spindles (4.1, 4.1').

20. A method for operating a processing machine (1) according to any one of claims 8 to 17
**characterized in that**
a) the tool magazine (6.1, 6.1') is released for removal from the processing machine (1) and is stored externally in fluid for moistening purposes
b) the tool magazine (6.1, 6.1') is installed and affixed in the machine in relation to the relative position.

## Revendications

1. Machine de traitement (1) pour lentilles avec un premier dispositif d'entraînement de pièce (4a) formé comme réception de transport avec une broche porte-pièce (4.1), un changeur de pièces (2.1) pour l'échange de pièces entre le dispositif d'entraînement de pièce (4a) et un stock de pièces (3), ainsi qu'une station de traitement (5) pour le traitement d'une pièce à usiner,
a) la broche porte-pièce (4.1) du dispositif d'entraînement de pièce (4a) pouvant être pivotée autour d'un axe de rotation (c1),
b) le dispositif d'entraînement de pièce (4a) pouvant basculer autour d'un premier axe de basculement (b1) disposé perpendiculairement à l'axe de rotation (c1)
c) le dispositif d'entraînement de pièce (4a) pouvant être pivoté autour d'un axe de pivotement (k) disposé perpendiculairement au premier axe de basculement (b1),
**caractérisée en ce que**,
au moins un deuxième dispositif d'entraînement de pièce (4b) est prévu et
d) **en ce que** le deuxième dispositif d'entraînement de pièce (4b) présente respectivement une broche (4.1') pivotante autour d'un axe de rotation (c2),
e) **en ce que** les deux dispositifs d'entraînement de pièce (4a, 4b) peuvent basculer autour d'un premier axe de basculement (b1, b2) disposé perpendiculairement à l'axe de rotation respectif (c1, c2)
f) **les deux dispositifs d'entraînement de pièce (4a, 4b) sont, de façon translationnelle, décalables et entraînables respectivement dans la direction d'un axe de décalage (x1, x2) translationnel, disposé perpendiculairement au premier axe de basculement (b1, b2),**
**g) en ce que** les deux dispositifs d'entraînement de pièce (4a, 4b) peuvent pivoter conjointement autour de l'axe de pivotement (k).

2. Dispositif selon la revendication 1,
**caractérisé en ce que**
les dispositifs d'entraînement de pièce (4a, 4b) présentent un axe de levage (w) commun translationnel disposé parallèlement à l'axe de basculement (k), dans la direction duquel ils sont suspendus et entraînés de façon décalable.

3. Dispositif selon la revendication 1 ou **2**,
**caractérisé en ce que**
deux changeurs de pièce (2.1, 2.1') sont prévus et **en ce que** le changeur de pièces respectif (2.1, 2.1') peut basculer autour d'un axe de basculement (s) disposé perpendiculairement à l'axe de levage (w) entre une position W1 sous le dispositif d'entraînement de pièce (4a, 4b) et au moins une position W2 au-dessus du stock de pièces (3) et est entraîné et déplaçable translationnellement dans la direction d'un axe d'abaissement (n1, n2) disposé parallèlement à l'axe de levage (w).

4. Dispositif selon l'une des revendications précédentes,
**caractérisé en ce que**
la pièce à usiner est transportable entre une position sous le dispositif d'entraînement de pièce (4a, 4b) et une position au-dessus du stock de pièces (3) par le changeur de pièces (2.1) et, à cette occasion, est basculable à 180°.

5. Dispositif selon l'une des revendications précédentes
**caractérisé en ce que**
la station de traitement est formée comme station de polissage (5) et présente au moins deux disques de polissage (5a, 5b), lesquels peuvent pivoter respectivement autour d'un axe de polissage (p1, p2) et sont amenés et entraînés dans la direction d'un axe télescopique (z1, z2) translationnel disposé parallèlement à l'axe de polissage (p1, p2).

6. Dispositif selon la revendication **5**,
**caractérisé en ce que**
le disque de polissage respectif (5a, 5b) présente un entraînement télescopique pneumatique pivotable autour de l'axe de polissage (p1, p2) et décalable dans la direction de l'axe télescopique (z1, z2), le disque de polissage (5a, 5b) étant assemblé à l'axe de polissage (p1, p2) par un soufflet (5.2, 5.2') et par un joint de cardan.

7. Dispositif selon la revendication **6**,
**caractérisé en ce que**
les entraînements télescopiques des disques de polissage (5a, 5b) présentent un moteur commun et sont assemblés à celui-ci par un moyen de traction comme une courroie Poly-V.

8. Dispositif selon l'une des revendications **5** à **7**,
**caractérisé en ce que**
un changeur d'outils (6a, 6b) pour chacun ou un changeur d'outils commun (6) pour outil de polissage est attribué aux disques de polissage (5a, 5b), lequel changeur présente au moins un magasin d'outils (6.1) pour outil de polissage.

9. Dispositif selon la revendication **8,**
**caractérisé en ce que**
le changeur d'outils (6a, 6b) est entraîné et déplaçable dans la direction d'un axe de transport (t1, t2) translationnel et dans la direction d'un axe d'échange (a1, a2) translationnel, disposé perpendiculairement à celui-ci.

10. Dispositif selon l'une des revendications **8** ou **9**,
**caractérisé en ce que**
le magasin d'outils (6.1, 6.1') est formé comme tambour pivotant, un récipient à liquide étant attribué au tambour (6.1, 6.1'), par lequel récipient au moins une partie de l'outil peut être mouillée avec un liquide par rotation du tambour (6.1, 6.1').

11. Dispositif selon l'une des revendications **8** à **10**,
**caractérisé en ce que**
le magasin d'outils (6.1, 6.1') présente une fermeture rapide pour la fixation sur l'axe de pivotement respectif et une sécurité déterminant la position relative au sein de la machine.

12. Dispositif selon l'une des revendications précédentes,
**caractérisé en ce que**
une station de lavage (7) avec au moins deux emplacements de lavage (7.1, 7.1') est prévue, laquelle peut être amenée dans une position S sous le dispositif d'entraînement de pièce (4a, 4b).

13. Dispositif selon la revendication **12**,
**caractérisé en ce que**
la station de lavage (7) est déplaçable translationnellement dans la direction d'un axe de levage (h).

14. Dispositif selon l'une des revendications précédentes,
**caractérisé en ce que**
la broche porte-pièce (4.1, 4.1') est assemblée avec un moteur de basculement (4.3, 4.3') présentant un premier axe de basculement (b1, b2), le moteur de basculement (4.3, 4.3') étant disposé sur une unité de basculement (4.5) commune présentant l'axe de basculement (k), par un chariot de translation (4.4, 4.4') présentant l'axe de décalage (x1, x2), laquelle unité étant basculable entre une position A1 dans la zone du changeur de pièces (2) et une position A2 dans la zone de la station de traitement (5), autour de l'axe de pivotement (k).

15. Dispositif selon la revendication **14**,
**caractérisé en ce que**
le chariot de translation respectif (4.4, 4.4') est déplaçable dans la direction de l'axe de translation par une vis à billes et **en ce que** la vis à billes est entraînée par une courroie dentée, les deux chariots de translation (4.4, 4.4') présentant un guidage par rail commun ou un guidage par rail séparé.

16. Dispositif selon l'une des revendications précédentes
**caractérisé en ce que**
l'entraînement par vis est formé comme entraînement direct continu.

17. Dispositif selon la revendication **14**,
**caractérisé en ce que**
l'unité de basculement est formée comme plaque de basculement (4.5) et est entraînée avec un vérin de façon pivotante autour de l'axe de pivotement (k) par un bras pivotant.

18. Procédé pour l'opération d'une machine de traitement (1) selon l'une des revendications 2 à **17**,
**caractérisé en ce que**
au moins le mouvement de levage dans la direction de l'axe de levage (w) et le mouvement de basculement autour de l'axe de pivotement (k) ont lieu conjointement pour les deux dispositifs d'entraînement d'outils (4a, 4b).

19. Procédé pour l'opération d'une machine de traitement (1) selon l'une des revendications précédentes,
**caractérisé en ce que**
le déroulement du mouvement respectivement individuel des deux axes de basculement (b1, b2) et des deux axes de décalage (x1, x2) est harmonisé lors du traitement des lentilles pour éviter une collision des broches (4.1, 4.1').

20. Procédé pour l'opération d'une machine de traitement (1) selon l'une des revendications **8** à **17**,
**caractérisé en ce que**
a) le magasin d'outils (6.1, 6.1') est libéré pour la prise hors de la machine de traitement (1) et est suspendu de façon externe dans un liquide pour le mouillage ;
b) le magasin d'outils (6.1, 6.1') est posé et est fixé de façon précise dans la machine par rapport à la position relative.
